# EUROPÄISCHE PATENTSCHRIFT

(11) **EP 0 641 893 B1**
(45) Veröffentlichungstag und Bekanntmachung des Hinweises auf die Patenterteilung: **06.08.1997**
(21) Anmeldenummer: 94113590.7
(22) Anmeldetag: 31.08.1994
(51) Int. Cl.: E01F 15/08

(54) **Betonleitwand**
Barrier element
Barrière routière en béton

(30) Priorität: 07.09.1993 AT 1793/93
(43) Veröffentlichungstag der Anmeldung: 08.03.1995
(73) Patentinhaber: Rausch, Peter, A-8621 Thörl Steiermark (AT)
(72) Erfinder: Rausch, Peter, A-8621 Thörl Steiermark (AT)
(74) Vertreter: Lorenz, Werner, Dipl.-Ing.

(56) Entgegenhaltungen:
- EP-A- 0 373 279
- DE-A- 2 331 168
- DE-A- 3 942 838
- FR-A- 2 351 212
- US-A- 4 844 652
- US-A- 5 046 884

## Beschreibung

Die Erfindung betrifft eine Betonleitwand für Verkehrswege aus miteinander verbindbaren Einzelelementen, wobei jedes Einzelelement an seinen beiden schmalen Stirnseiten jeweils mit einer Kupplungsschiene mit wenigstens annähernd C- oder T-förmigem Querschnitt versehen ist, wobei jede Kupplungsschiene direkt oder indirekt über ein Zwischenglied mit einer Kupplungsschiene eines benachbarten Einzelelementes verbindbar ist, und wobei die beiden einander gegenüberliegenden Kupplungsschienen jedes Einzelelementes durch ein aus Längsstäben und Schmalseiten bestehendes Längselement miteinander verbunden sind.

Aus der US-Patentschrift Nr. 5,046,884 ist ein Betonleitwandelement für Verkehrswege bekannt, welches Kupplungsvorrichtungen an jedem Ende zum Zusammenkuppeln mehrerer dieser Betonleitwandelemente zu einer zusammenhangenden Leitwand aufweist. Jedes Leitwandelement weist an einem Ende eine Stahlschiene mit T-förmigem Querschnitt und am anderen Ende entsprechende T-förmige Aufnahmeschlitze auf. Die T-förmigen Kupplungsvorrichtungen und die Aufnahmen werden während des Formens des Betonleitwandelementes fest in dieses eingesetzt.

Neben hohen Herstellungskosten ist bei diesem Betonleitwandelement jedoch nachteilhaft, daß es eine relativ geringe Festigkeit aufweist.

Des weiteren ist eine Betonleitwand aus der Offenlegungsschrift DE 39 42 838 bekannt geworden. Daraus ist zu entnehmen, daß ein Längselement mit seinen beiden Schmalseiten an die Rückseiten der Kupplungsschienen eines Einzelelementes befestigt ist. Die Schmalseiten sind durch vertikale Rundstäbe gebildet.

Diese bekannte Betonleitwand kann Längszugkräfte nur in begrenztem Rahmen aufnehmen, bei auftretenden Querkräften kommt es zu Verformungen der Kupplungsschienen und zur Zerstörung der Betonleitwand im Bereich der Kupplungen. Das kann auch zum Ausfall der Zugbandwirkung führen.

Aufgabe der Erfindung ist es nun, eine Betonleitwand zur Verfügung zu stellen, die stabiler ist, höhere Längs- und Querkräfte aufzunehmen imstande ist, und bei welcher Zerstörungen im Kupplungsbereich erst bei wesentlich höheren Beanspruchungen auftreten können.

Erfindungsgemäß wird diese Aufgabe dadurch gelöst, daß die Schmalseiten des Längselementes aus I- oder T-förmigen Profilschienen mit mindestens einem längsausgerichteten Steg und querstehenden Flanschen bestehen, wobei an die querstehenden Flansche auf den Rückseiten der Profilschienen die Kupplungsschienen angeschweißt oder in die Profilschienen integriert und mit diesen verbunden sind.

Dadurch sind die Kupplungsschienen in Längs- und in Querrichtung verstärkt und es ist eine Krafteinleitung aus den Längsstäben über die längsausgerichteten Stege der Profilschienen oder dergleichen in die Kupplungsschienen besonders vorteilhaft möglich.

Wenn nun gemäß Anspruch 2 die Profilschienen oder dergleichen der Schmalseiten der Längselemente Flansche besitzen, die seitlich über die zugeordnete Kupplungsschiene hinausragen, so ist damit eine noch höhere Versteifung und zusätzlich eine wesentlich verbesserte Verankerung der Kupplungsschiene erreicht.

Gemäß einem weiteren Kennzeichen der Erfindung ist vorgesehen, daß die Längsstäbe des Längselementes an die oberen und unteren Stirnseiten der Stege der Profilschienen geschweißt sind, wobei die Enden der Längsstäbe zur Rückwand der zugeordneten Kupplungsschiene einen Sicherheitsabstand aufweisen und die Profilschienen und die zugeordneten Kupplungsschienen jeweils - ohne Längsstäbe - in einem Stück verzinkt sind.

Das hat den Vorteil, daß die Kupplungsschienen mit den Profilschienen als relativ kompakte Einheiten, ohne sperrige Längsstäbe, günstig und rationell verzinkt werden können. Die verzinkten Einheiten können ebenfalls unkompliziert in die Schalungen der Betonleitwand-Einzelteile eingebaut werden. Nun ist es auch einfach möglich, die Längsstäbe an die Stege der Profilschienen anzuschweißen, wobei Längentoleranzen verschiedener Schalungen ausgeglichen werden können. Der Sicherheitsabstand verhindert dabei, daß infolge der Schweißarbeiten die Verzinkung der Rückwand der Kupplungsschiene beschädigt wird und bewirkt gleichzeitig, daß das Ende des (unverzinkten) Längsstabes eine Betondeckung besitzt.

Im Anspruch 4 ist beschrieben, daß die Profilschienen der Schmalseiten eines Längselementes in zwei oder mehrere Teilstücke geteilt sind, wobei zwischen dem oberen und unteren Längsstab weitere Längsstäbe angeordnet sind, deren Enden zwischen die voneinander im Ausmaß etwa eines Längsstabdurchmessers beabstandeten Stege der Profilschienen eingebunden und mit dem jeweils oberen und unteren Teilstück verschweißt sind.

Mit dieser erfindungsgemäßen Lösung ist eine optimale Krafteinleitung aus den Längsstäben in die Stege der Profilschienen möglich. Erstens laufen die Achsen der Längsstäbe in der Ebene der Stege der Profilschienen, wodurch jede Ausmittigkeit bzw. jede Hebelwirkung bzw. jede Torsion bei der Krafteinleitung ausgeschaltet ist. Weiters ist durch die obere **und** untere Verschweißung ebenfalls eine ausgewogene Krafteinleitung und optimale Einspannung der Längsstäbe gegeben.

Das Zusammenwirken von Kupplungsschienen und Zwischengliedern kann erfahrungsgemäß vorteilhaft bewirkt sein, wenn im Falle von Kupplungsschienen mit wenigstens annähernd C-förmigem Querschnitt und etwa trapezförmigen Tragschenkeln das Zwischenglied einen etwa I-förmigen Querschnitt aufweist und in die Kupplungsschiene einschiebbar ist, wobei die querabstehenden Flansche des Zwischengliedes an den den Tragschenkeln zugewandten Seiten an die Form der Tragschenkel im wesentlichen angepaßt sind, und wobei die Berührung zwischen Flanschen und Tragschenkel nahe den Flanschenden bzw. nahe den Tragschenkelansätzen gegeben ist.

Hierdurch wird erreicht, daß die Tragschenkel einer minimierten Beanspruchung ausgesetzt sind und daß ein Ausschlüpfen des Zwischengliedes aus der Kupplungsschiene weitgehend verhindert wird.

Gemäß einer weiteren Ausführungsform einer erfindungsgemäßen Betonleitwand kann vorgesehen sein, daß die Kupplungsschienen an den schmalen Stirnseiten der Einzelelemente in lotrechten Schlitzen liegen, welche nach unten zu offen, jedoch nach oben hin verschlossen sind, wobei das Zwischenglied von unten her einschiebbar ist oder die Einzelelemente von oben her auf das Zwischenglied aufschiebbar sind.

Mit dieser Ausführungsform wird erreicht, daß der Kupplungsbereich von oben her vor Witterungseinflüssen und Tausalzen weitgehend geschützt ist. Außerdem ist es so Unbefugten nicht möglich, Zwischenglieder herauszulösen.

Bei vorgenannter Ausführungsform ist es auch möglich, das Zwischenglied in den Boden eingreifend anzuordnen, es in den Untergrund zu rammen oder das Zwischenglied in ein Fundament einzubetonieren.

Hiermit kann eine unverschiebliche Betonleitwand errichtet werden. Dabei ist es aber jederzeit einfach möglich, die Einzelteile aus der geschlossenen Wand zu heben, was Vorteile bei Verkehrsumleitungen oder Baumaßnahmen mit sich bringt. Anschließend kann bei geringem Montageaufwand die Betonleitwand wieder hergestellt werden.

Die Erfindung umschließt außerdem noch eine Ausführungsform, in der zur Unterstützung des Erfüllens ihrer Aufgabe vorgesehen sein kann, daß zwei miteinander verbundene benachbarte Einzelelemente durch, in der Fuge zwischen den beiden einander zugewandten schmalen Stirnseiten angeordnete, Keile, Distanzstücke oder dergleichen voneinander beabstandet sind.

Durch die Keile oder dergleichen sind die Zwischenglieder bzw. die Verbindung der beiden benachbarten Einzelelemente auf Spannung gebracht bzw. in kraftschlüssigem Zustand. Die Keile, Distanzstücke oder dergleichen stehen gleichzeitig unter Druck, so daß die aus den beiden Einzelelementen - im weiteren Sinne aus vielen Einzelelementen - bestehende Betonleitwand zu einem relativ steifen Baukörper ausgebildet ist. Das Zusammenwirken der Einzelelemente und das Verhalten der aus diesen Einzelelementen zusammengesetzten Betonleitwand ist somit im Hinblick auf den seitlichen Anprall von Kraftfahrzeugen wesentlich verbessert. Umgekehrt ist das gefürchtete Ausknicken bzw. das Durchbrechen einer Betonleitwand somit weitgehend unterbunden.

Wenn nun die Keile, Distanzstücke oder dergleichen in lotrechten etwa rinnenförmigen Ausnehmungen der schmalen Stirnseiten lagern, so wirken diese auch als Riegel gegen Querkräfte, Querschläge bzw. Querbewegung der Einzelelemente gegeneinander.

Sind die Keile oder dergleichen als Rohrstücke ausgebildet und lagern diese in lotrechten Ausnehmungen, die konisch ausgebildet und nach unten hin enger sind, so ist damit eine vorteilhafte Handhabung und Wirkung vorgegeben. Die Rohrstücke können von oben her in die einander gegenüberliegenden und ein lotrechtes Loch bildenden Ausnehmungen gesteckt und soweit eingeschlagen werden, bis Kraftschluß der Verbindung gegeben ist. Bei Anprall von Fahrzeugen kann durch die Verformung der Rohrstücke kinetisch Energie abgebaut werden, ohne daß die Einzelelemente beschädigt oder zerstört werden.

Die Erfindung ist anhand von Beispielen in den Zeichnungen, zum Teil nur schematisch, dargestellt. Es zeigt:
- Fig.1: die Schrägansicht eines Einzelelementes der erfindungsgemäßen Betonleitwand;
- Fig.2: die Schrägansicht einer Hälfte eines erfindungsgemäß ausgebildeten Längselementes mit angeschlossener Kupplungsschiene;
- Fig.3: die Schrägansicht einer Kupplungsschiene mit angeschweißter Profilschiene;
- Fig.4: die Schrägansicht einer Kupplungsschiene mit integrierter Profilschiene;
- Fig.5: die Schrägansicht der Hälfte eines Längselementes mit angeschlossener Kupplungsschiene;
- Fig.6: den Grundriß der Hälfte eines erfindungsgemäß ausgebildeten Längselementes mit angeschlossener Kupplungsschiene;
- Fig.7: den Grundriß einer Kupplungsschiene mit einem erfindungsgemäß ausgebildeten Zwischenglied, und
- Fig.8: die Schrägansicht eines erfindungsgemäß ausgebildeten Einzelelementes im Bereich der Stirnseite mit zugeordnetem Zwischenglied und zugeordnetem Keil oder dergleichen.

Die Beschreibung der Figuren im einzelnen:

Das Einzelelement 1 einer erfindungsgemäßen Betonleitwand ist in Fig. 1 als durchsichtiger Körper mit strichlierten Umrissen dargestellt. An den beiden schmalen Stirnseiten 2 sind Kupplungsschienen 3 angeordnet, die einen wenigstens annähernd C-förmigen Querschnitt besitzen. Zwischen den einander im dargestellten Einzelelement 1 gegenüberliegenden Kupplungsschienen 3 ist ein Längselement 5 vorgesehen, welches die beiden Kupplungsschienen miteinander verbindet. Das Längselement besteht aus zwei Längsstäben 5' und seine beiden Schmalseiten 6 sind durch Profilschienen 7 gebildet. Diese Profilschienen weisen ein T-Profil auf, dessen Steg 7' längsausgerichtet ist und dessen beide Flansche 7" guerab stehen. Die Längsstäbe 5' sind an die oberen und unteren Stirnseiten der Stege 7' angeschweißt. Die beiden Kupplungsschienen 3 liegen in Schlitzen 9 und sind bis zum Scheitel des Einzelelementes 1 hinaufgezogen.

Fig. 2 zeigt die linke Hälfte eines Längselementes 5, das mit einer Kupplungsschiene 3 verschweißt ist. Dieses Längselement besitzt drei Längsstäbe 5'. Die Profilschienen 7 sind in diesem Ausführungsbeispiel wieder T-förmig ausgebildet, wobei die Profilschiene in zwei Teilstücke geteilt ist. Das obere und untere Teilstück sind voneinander im Ausmaß des Durchmessers der Längsstäbe 5' beabstandet. Dadurch ist es möglich, den mittleren Längsstab zwischen die Stege 7' der Profilschienenteilstücke einzusetzen und oben und unten einzuschweißen. So erfolgt die Krafteinleitung absolut zentrisch. Die oberen und unteren Längsstäbe sind an die Stirnflächen der Stege 7' geschweißt, wodurch die Krafteinleitung ebenfalls in der Hauptebene der Gesamtkonstruktion abläuft. Zwischen den Enden der Längsstäbe und der Rückwand ist ein Sicherheitsabstand a eingehalten, um die Verzinkung der Kupplungsschiene beim Schweißen nicht zu beschädigen. Die Flansche 7" der Profilschienen 7 ragen seitlich über die Kupplungsschiene 3 und bilden somit eine besonders sichere Versteifung in der Querrichtung und darüber hinaus bewirken sie eine solide Verankerung der Einbauteile im Beton.

Die in Fig. 3 abgebildete Kupplungsschiene 3 mit daran angeschweißter Profilschiene 7 als Schmalseite eines Längselementes bilden zusammen eine Einheit für die Verzinkung. Da die Längsstäbe noch nicht angeschweißt sind, können solche Einheiten gut gehandhabt und unproblematisch verzinkt werden. Bei diesem Beispiel ist die Kupplungsschiene wenigstens annähernd C-förmig ausgebildet, wogegen die Profilschiene I-Form besitzt. Der Steg 7' ist längsausgerichtet und liegt in der Hauptebene der Gesamtkonstruktion, die Flansche 7" ragen seitlich über die Kupplungsschiene hinaus.

Fig. 4 stellt eine Schrägansicht einer Kupplungsschiene 3 dar, an deren Rückseite eine Profilschiene 7 angeschlossen ist. Die Profilschiene ist in diesem Falle in die Kupplungsschiene integriert. Die Flansche 7" der Profilschiene bilden mit der Rückwand der Kupplungsschiene eine Einheit. In dieser Ausführung können die Kupplungsschiene und die, eine Schmalseite eines Längselementes 5 bildende, Profilschiene in einem Stück gefertigt sein, so z.B. stranggepreßt.

In Fig. 5 ist die rechte Hälfte eines Längselementes 5 zu sehen, dessen Längsstäbe 5' an die oberen und unteren Stirnseiten einer T-förmigen Profilschiene 7 angeschweißt sind. Die angeschweißte Kupplungsschiene 3 besitzt in diesem Beispiel I-Form und ist geeignet, direkt (ohne weiteres Zwischenglied) mit der etwa C-förmigen Kupplungsschiene eines benachbarten Einzelelementes verbunden zu werden. Die Enden der Längsstäbe 5' weisen zur Rückseite der Kupplungsschiene einen Sicherheitsabstand a auf.

Fig. 6 zeigt schematisch im Grundriß eine weitere Möglichkeit, die Schmalseite eines Längselementes zu gestalten. In diesem Fall ist die Profilschiene 7 durch zwei C-Profile gegeben, deren Stege längsausgerichtet sind. Zwischen die Stege ist ein Längsstab 5' eingeschweißt. Die Profilschienen sind mit der Kupplungsschiene 3 verschweißt.

Fig. 7 stellt einen Teilgrundriß dar, in dem eine Kupplungsschiene 3 mit einem darin eingeschobenen Zwischenglied 4 dargestellt ist. Die Kupplungsschiene weist einen etwa C-förmigen Querschnitt mit etwa trapezförmigen Tragschenkeln 8 auf, wie sie bei gebräuchlichen Ankerschienen (z.B. Halfenschienen) vorkommen. Das I-förmige Zwischenglied weist Flansche 4' auf, die an der den Tragschenkeln zugewandten Seite der Form der Tragschenkel im wesentlichen angepaßt sind. Die Berührungspunkte liegen erfahrungsgemäß nahe den Flanschenden bzw. nahe den Tragschenkelansätzen.

In Fig. 8 ist der Kopf eines Einzelelementes 1 mit der sichtbaren schmalen Stirnseite 2 zu sehen. Eine etwa C-förmige Kupplungsschiene 3 liegt in einem vertikalen Schlitz 9. Der Schlitz ist nach unten hin offen, nach oben zu verschlossen. Ein etwa I-förmiges Zwischenglied 4 kann von unten her in die Kupplungsschiene eingeschoben werden bzw. das Einzelelement kann von oben her auf ein vormontiertes Zwischenglied aufgeschoben werden. Des weiteren sind in der Stirnseite lotrechte, etwa rinnenförmige Ausnehmungen 11 zu sehen, die für die Aufnahme bzw. Lagerung von Keilen 10 oder dergleichen ausgebildet sind. In diesem Beispiel ist ein Keil ein Rohrstück, das an der Unterseite angeschrägt ist. Die Ausnehmungen können konisch geformt sein, wobei sie nach unten zu enger sind.

Es ist für den Fachmann sicher unschwer vorstellbar, daß die aufgezeigten Beispiele im Sinne der erfindungsgemäßen Möglichkeiten in weiteren Varianten fortgesetzt und kombiniert werden können.

## Patentansprüche

1. Betonleitwand für Verkehrswege aus miteinander verbindbaren Einzelelementen (1), wobei jedes Einzelelement (1) an seinen beiden schmalen Stirnseiten (2) jeweils mit einer Kupplungsschiene (3) mit wenigstens annähernd C- oder T-förmigem Querschnitt versehen ist, wobei jede Kupplungsschiene (3) direkt oder indirekt über ein Zwischenglied (4) mit einer Kupplungsschiene (3) eines benachbarten Einzelelementes (1) verbindbar ist, und wobei die beiden einander gegenüberliegenden Kupplungsschienen (3) jedes Einzelelementes (1) durch ein aus Längsstaben (5') und Schmalseiten (6) bestehendes Längselement (5) miteinander verbunden sind,
**dadurch gekennzeichnet**, daß die Schmalseiten (6) des Längselementes (5) aus I-oder T-förmigen Profilschienen (7) mit mindestens einem längsausgerichteten Steg (7') und querstehenden Flanschen (7") bestehen, wobei an die querstehenden Flansche (7") auf den Rückseiten der Profilschienen (7) die Kupplungsschienen (3) angeschweißt oder in die Profilschienen (7) integriert und mit diesen fest verbunden sind.

2. Betonleitwand nach Anspruch 1,
**dadurch gekennzeichnet**, daß die Profilschienen (7) der Schmalseiten (6) der Längselemente (5) Flansche (7") besitzen, die seitlich über die zugeordnete Kupplungsschiene (3) als Anker- bzw. Versteifungsflügel hinausragen.

3. Betonleitwand nach Anspruch 1 oder 2,
**dadurch gekennzeichnet**, daß die Längsstäbe (5') des Längselementes (5) an die oberen und unteren Stirnseiten der Stege (7') der Profilschienen (7) geschweißt sind, wobei die Enden der Längsstäbe (5') zur Rückwand der Kupplungsschiene (3) einen Sicherheitsabstand (a) aufweisen und die Profilschienen (7) und die zugeordneten Kupplungsschienen (3) jeweils - ohne Längsstäbe (5') - in einem Stück verzinkt sind.

4. Betonleitwand nach Anspruch 1, 2 oder 3,
**dadurch gekennzeichnet**, daß die Profilschienen (7) der Schmalseiten (6) des Längselementes (5) in zwei oder mehrere Teilstücke geteilt sind, wobei zwischen dem oberen und unteren Längsstab weitere Längsstäbe (5') angeordnet sind, deren Enden zwischen die voneinander im Ausmaß etwa eines Längsstabdurchmessers beabstandeten Stege (7') der Profilschienen (7) eingebunden und mit dem jeweils oberen und unteren Teilstück verschweißt sind.

5. Betonleitwand nach Anspruch 1, 2, 3 oder 4,
**dadurch gekennzeichnet**, daß im Falle von Kupplungsschienen (3) mit wenigstens annähernd C-förmigem Querschnitt und etwa trapezförmigen Tragschenkeln (8) das Zwischenglied (4) einen etwa I-förmigen Querschnitt aufweist und in die Kupplungsschiene (3) einschiebbar ist, wobei die querabstehenden Flansche (4') des Zwischengliedes (4) an den den Tragschenkeln (8) zugewandten Seiten an die Form der Tragschenkel (8) im wesentlichen angepaßt sind, und wobei die Berührung zwischen Flanschen (4') und Tragschenkeln (8) nahe den Flanschenden bzw. nahe den Tragschenkelansätzen gegeben ist.

6. Betonleitwand nach einem der Ansprüche 1 bis 5,
**dadurch gekennzeichnet**, daß die Kupplungsschienen (3) an den schmalen Stirnseiten (2) der Einzelelemente (1) in lotrechten Schlitzen (9) liegen, welche nach unten zu offen, jedoch nach oben zu verschlossen sind, wobei das Zwischenglied (4) von unten her einschiebbar ist oder die Einzelelemente (1) von oben her auf das Zwischenglied (4) aufschiebbar sind.

7. Betonleitwand nach Anspruch 6,
**dadurch gekennzeichnet**, daß das Zwischenglied (4) in den Boden eingreift bzw. in den Untergrund gerammt oder in ein Fundament einbetoniert ist.

8. Betonleitwand nach einem der Ansprüche 1 bis 7,
**dadurch gekennzeichnet**, daß zwei miteinander verbundene Einzelelemente (1) durch, in der Fuge zwischen den beiden einander zugewandten Stirnseiten (2) angeordnete, Keile (10), Distanzstücke oder dergleichen voneinander beabstandet sind.

9. Betonleitwand nach Anspruch 8,
**dadurch gekennzeichnet**, daß die Keile (10), Distanzstücke oder dergleichen in lotrechten, etwa rinnenförmigen Ausnehmungen (11) der Stirnseiten (2) lagern.

10. Betonleitwand nach Anspruch 9,
**dadurch gekennzeichnet**, daß die Keile (10), Distanzstücke oder dergleichen Rohrstücke sind und die Ausnehmungen (11) konisch ausgebildet und unten enger sind.

## Claims

1. Concrete crash barrier for traffic routes, consisting of individual elements (1) which can be connected together, wherein each individual element (1) is provided on its two narrow end faces (2) with respective coupling rails (3) with an at least approximately C-shaped or T-shaped cross section, each coupling rail (3) can be connected directly or indirectly by means of an intermediate member (4) to a coupling rail (3) of an adjacent individual element (1), and the two opposing coupling rails (3) of each individual element (1) are connected together by means of a longitudinal element (5) consisting of longitudinal bars (5') and narrow sides (6), characterised in that the narrow sides (6) of the longitudinal element (5) consist of I-shaped or T-shaped profiled rails (7) with at least one longitudinally aligned web (7') and transverse flanges (7"), the coupling rails (3) being welded on to the transverse flanges (7") on the rear faces of the profiled rails (7) or being integrated into the profiled rails (7) and rigidly connected therewith.

2. Concrete crash barrier according to claim 1, characterised in that the profiled rails (7) ofthe narrow sides (6) ofthe longitudinal elements (5) have flanges (7") which project laterally beyond the associated coupling rails (3) as anchoring or reinforcing wings.

3. Concrete crash barrier according to claim 1 or claim 2, characterised in that the longitudinal bars (5') of the longitudinal element (5) are welded on to the upper and lower end faces of the webs (7') of the profiled rails (7), the ends of the longitudinal bars (5') being at a safe distance (a) from the rear wall of the coupling rail (3) and the profiled rails (7) and the associated coupling rails (3) each being galvanised in one piece, without longitudinal bars (5').

4. Concrete crash barrier according to claim 1, 2 or 3, characterised in that the profiled rails (7) of the narrow sides (6) of the longitudinal element (5) are divided into two or more sections, further longitudinal bars (5') being arranged between the upper and lower longitudinal bars, the ends of which are fixed in between the webs (7') of the profiled rails (7) spaced apart by approximately the diameter of a longitudinal bar and are welded to the respective upper and lower sections.

5. Concrete crash barrier according to claim 1, 2, 3 or 4, characterised in that, in the case of coupling rails (3) with an at least approximately C-shaped cross section and substantially trapezoidal supporting arms (8), the intermediate member (4) has an approximately I-shaped cross section and can be inserted into the coupling rail (3), the transverse flanges (4') of the intermediate member (4) being substantially adapted to the shape of the supporting arms (8) at the sides directed towards the supporting arms (8), resulting in contact between the flanges (4') and the supporting arms (8) close to the ends of the flanges or close to the shoulders of the supporting arms.

6. Concrete crash barrier according to one of claims 1 to 5, characterised in that the coupling rails (3) on the narrow end faces (2) of the individual elements (1) are situated in vertical slots (9) which are open towards the bottom, but closed towards the top, wherein the intermediate member (4) can be inserted from below or the individual elements (1) can be placed on the intermediate member (4) from above.

7. Concrete crash barrier according to claim 6, characterised in that the intermediate member (4) is secured in the ground or is driven into the subsoil or is embedded in a concrete foundation.

8. Concrete crash banier according to one of claims 1 to 7, characterised in that two individual elements (1) connected together are kept at a distance from one another by means of wedges (10), spacers or the like arranged in the gap between the two end faces (2) directed towards one another.

9. Concrete crash barrier according to claim 8, characterised in that the wedges (10), spacers or the like rest in substantially channel-shaped vertical recesses (11) in the end faces (2).

10. Concrete crash barrier according to claim 9, characterised in that the wedges (10), spacers or the like are tubular pieces and the recesses (11) are conical and narrower at the bottom.

## Revendications

1. Muret de sécurité en béton pour la voirie constitué d'éléments (1) individuels à assembler, chaque élément (1) individuel présentant sur chacune de ses deux faces frontales (2) étroites un rail d'assemblage (3) possédant une section transversale au moins approximativement en C ou en T, chaque rail d'assemblage (3) pouvant être assemblé à un rail d'assemblage (3) d'un élément individuel (1) adjacent, directement ou indirectement par un élément intermédiaire (4), les deux rails d'assemblage (3) de chaque élément individuel (1) situés l'un en face de l'autre étant reliés par un élément longitudinal (5) composé de barres longitudinales (5') et de petits côtés (6), caractérisé en ce que les petits côtés (6) de l'élément longitudinal (5) sont constitués de rails profilés (7) comportant au moins une âme longitudinale (7') et des ailes transversales (7"), les rails d'assemblage (3) étant soudés aux ailes transversales (7") sur la face arrière des profilés (7) ou intégrés dans les profilés (7) et fixés à ceux-ci.

2. Muret en béton selon la revendication 1, caractérisé en ce que les profilés (7) des petits côtés (6) des éléments longitudinaux (5) présentent des ailes (7") en saillie latéralement du rail d'assemblage (3) qui leur est associé sous la forme d'une aile de rigidification.

3. Muret en béton selon l'une quelconque des revendications 1 ou 2, caractérisé en ce que les barres longitudinales (5') de l'élément longitudinal (5) sont soudées aux faces frontales supérieures et inférieures des âmes (7') des profilés (7), les extrémités des barres longitudinales (5') présentant une distance de sécurité (a) par rapport à la face arrière des rails d'assemblage (3) et les rails d'assemblage (3) correspondants étant chacun galvanisés d'une seule pièce, sans barres longitudinales (5').

4. Muret en béton selon l'une quelconque des revendications 1, 2 ou 3, caractérisé en ce que les profilés (7) des petits côtés (6) de l'élément longitudinal (5) sont fractionnés en deux ou plusieurs tronçons, des barres longitudinales (5') supplémentaires étant disposées entre la barre supérieure et la barre inférieure, dont les extrémités sont engagées entre les âmes (7') des profilés (7), distantes l'une de l'autre d'environ la dimension du diamètre d'une barre longitudinale, et soudées respectivement au tronçon supérieur et inférieur.

5. Muret en béton selon l'une quelconque des revendications 1, 2, 3 ou 4, caractérisé en ce que lorsque les rails d'assemblage (3) présentent une forme de section transversale approximativement en C et des retours porteurs (8) sensiblement en forme de trapèze, l'élément intermédiaire (4) présente une section transversale sensiblement en forme de I et peut être introduit dans le rail d'assemblage (3), les ailes (4') transversales de l'élément intermédiaire (4) sont sensiblement adaptées à la forme des retours porteurs (8) sur leurs faces en regard de celles-ci, le contact entre les ailes (4') et les retours porteurs (8) s'opérant à proximité des extrémités des ailes ou des épaulements des retours porteurs.

6. Muret en béton selon l'une quelconque des revendications 1 à 5, caractérisé en ce que les rails d'assemblage (3) reposent au niveau des faces frontales étroites (2) des éléments individuels (1) dans des fentes (9) verticales, ouvertes vers le bas mais fermées vers le haut, ltélément intermédiaire (4) pouvant être introduit par le bas ou les éléments individuels (1) pouvant être glissés par le haut sur l'élément intermédiaire (4).

7. Muret en béton selon la revendication 6, caractérisé en ce que l'élément intermédiaire (4) pénètre dans le sol ou est enfoncé dans le sous-sol ou encastré dans une fondation en béton.

8. Muret en béton selon l'une quelconque des revendications 1 à 7, caractérisé en ce que deux éléments individuels (1) assemblés entre eux sont maintenus à distance l'un de l'autre par des clavettes (10), des entretoises ou similaires disposées dans la fente entre les deux faces frontales (2) en regard.

9. Muret en béton selon la revendication 8, caractérisé en ce que les clavettes (10), entretoises ou similaires sont logées dans des évidements verticaux (11) des faces frontales (2) approximativement en forme de canal.

10. Muret en béton selon la revendication 9, caractérisé en ce que les clavettes (10), entretoises ou similaires consistent en des tronçons tubulaires et en ce que les évidements (11) ont une forme conique et sont rétrécis vers le bas.
